# EUROPÄISCHE PATENTSCHRIFT

(11) **EP 2 291 315 B1**
(45) Veröffentlichungstag und Bekanntmachung des Hinweises auf die Patenterteilung: **20.02.2013**
(21) Anmeldenummer: 09765733.2
(22) Anmeldetag: 27.05.2009
(51) Int. Cl.: B65D 43/02

(54) **SICHERUNGSELEMENT FÜR EIN VERSCHLUSSELEMENT**
SECURING ELEMENT FOR A CLOSING ELEMENT
ÉLÉMENT DE SÉCURITÉ POUR UN ÉLÉMENT DE FERMETURE

(30) Priorität: 27.05.2008 DE 102008025429; 27.05.2008 DE 102008025430
(43) Veröffentlichungstag der Anmeldung: 09.03.2011
(73) Patentinhaber: Cliqloc GmbH, 50769 Köln (DE); Christ, Alexander, 50679 Köln (DE); Wergen, Horst, 42105 Wuppertal (DE)
(72) Erfinder: ENDERT, Guido, 42799 Leichlingen (DE)
(74) Vertreter: Bals, Rüdiger
(86) Internationale Anmeldenummer: PCT/EP2009/056488
(87) Internationale Veröffentlichungsnummer: WO 2009/153153

(56) Entgegenhaltungen:
- WO-A-82/00126
- DE-C- 34 894
- DE-C- 442 634

## Beschreibung

Die Erfindung richtet sich auf ein Sicherungselement für ein Verschlusselement gemäß des Oberbegriffes des Anspruches 1, wobei das Verschlusselement mit einem Mittelstück, das einen Betätigungsbereich aufweist, und mit Haltemitteln ausgestaltet ist, wobei das Verschlusselement eine Öffnung eines Behälters, der eine Längsachse aufweist, in einer ersten Stellung verschließt und in einer zweiten Stellung freigibt, wobei in der ersten Stellung die Haltemittel einen Formschluss mit dem Behälter eingehen, und wobei das Verschlusselement von der ersten in die zweite Stellung bringbar ist, indem ein Druck auf den Betätigungsbereich in Richtung des Behälters wirkt, so dass die Haltemittel den Formschluss freigeben. Ferner richtet sich die Erfindung auf einen Behälter mit einem erfindungsgemäßen Sicherungselement gemäß dem Anspruch 14 sowie ein Verfahren zum Öffnen eines Behälters gemäß des unabhängigen Anspruches 15.

Das oben beschriebene Verschlusselement kann in Kombination mit einem Behälter eine Dose bilden, die in der Umgangssprache als "Klick-Klack"-Dose oder als "Klipp-Klapp"-Dose bezeichnet wird. Diese Dose dient häufig als wiederverschließbare Bonbonverpackung, wobei die Dose zumeist rund ausgestaltet ist.

Der Behälter, in diesem Fall die Dose, hat zumindest eine Seitenfläche, die Gegenhaltemittel für den erforderlichen Formschluss mit dem Verschlusselement bereitstellt. Das Gegenhaltemittel kann z. B. ein Vorsprung oder eine Nut sein.

Das Verschlusselement weist ein Mittelstück mit einem in etwa mittigen Betätigungsbereich und am Mittelstück angeordneten Haltemitteln auf. Bezogen auf die erste Stellung hat das Mittelstück eine innere Fläche, die zum Behälter hinzeigt, und eine äußere Fläche, die vom Behälter weg zeigt. Die Haltemittel, die das Mittelstück insbesondere in der Art eines Zinnenkranzes randförmig umgeben, sind in Richtung der inneren Fläche in einem Winkel α abgewinkelt. Hierbei ist der Winkel α vorzugsweise etwas größer als 90°. Jedes Haltemittel ist ebenfalls an seinem Ende wiederum in Richtung der inneren Fläche abgewinkelt.

Das Verschlusselement ist vorzugsweise aus hartem Material, insbesondere aus Metall oder Kunststoff, aber dennoch so elastisch, dass es zwei verschiedene Stellungen in Form von zwei gesicherten Lagen annehmen kann. In der ersten Stellung verschließt das Verschlusselement den Behälter. Das Mittelstück bedeckt hierbei die Öffnung des Behälters. Hierbei ist es leicht in Richtung der Längsachse von dem Behälter weg gewölbt. Von der inneren Fläche des Mittelstücks aus betrachtet entspricht dieses einer konkaven Wölbung. Durch diese Wölbung verlaufen die Haltemittel in etwa parallel zu der Seitenfläche des Behälters, die den Vorsprung aufweist. Hierbei bilden die abgewinkelten Enden der Haltemittel mit dem Vorsprung einen Formschluss. Daher bleibt der Behälter im Gegensatz zu anderen Behältern, insbesondere Bonbondosen, im Normalfall auch geschlossen, wenn versucht wird, durch normales Auseinanderziehen von Verschlusselement und Behälter den Behälter zu öffnen. Bei einer überhöhten Zugkraft können sich die Haltemittel verbiegen oder brechen, wodurch das Verschlusselement teilweise zerstört werden kann.

Der Behälter lässt sich hingegen öffnen, wenn ein Druck auf den Betätigungsbereich in Richtung der Längsachse und in Richtung des Behälters ausgeübt wird. Das Mittelstück erfährt eine elastische Verformung von der einen gesicherten Lage in die andere und wölbt sich in Richtung des Behälters. Von der inneren Fläche des Mittelstücks aus betrachtet entspricht dieses einer konvexen Wölbung. Die Haltemittel bewegen sich im Zuge der elastischen Verformung von dem Behälter weg und geben den Vorsprung frei. Hierdurch lässt sich das Verschlusselement nun leicht und ohne Kraft, insbesondere ohne eine Zugkraft auszuüben, vom Behälter lösen.

Soll der Behälter wieder verschlossen werden, so wird das Verschlusselement mit der inneren Seite, zu der auch die Haltemittel zeigen, auf den Behälter gelegt. Die Haltemittel weisen hierbei noch einen geringen Abstand von dem Vorsprung auf. Durch einen Druck auf die Haltemittel, insbesondere senkrecht zur Längsachse, bewegt sich das Mittelstück von der einen gesicherten Lage, die von innen betrachtet der konvexen Wölbung entspricht, in die andere gesicherte Lage, die von innen betrachtet der konkaven Wölbung entspricht, und das Verschlusselement gelangt erneut in seine erste Stellung.

In der Praxis hat sich gezeigt, dass ein Behälter mit solchen Verschlusselementen leicht unbeabsichtigt geöffnet werden kann. Hierbei muss wie oben beschrieben ein Druck auf den Betätigungsbereich ausgeübt werden. Dieses kann jedoch nicht nur durch einen Benutzer geschehen, sondern auch, indem beispielsweise in einer engen Handtasche andere Gegenstände Druck auf das Betätigungsbereich ausüben. Hierdurch wird in der Handtasche ohne Wunsch und Wissen des Benutzers der Behälter geöffnet und der Inhalt, insbesondere die Bonbons, fällt aus dem Behälter heraus und verteilt sich in der Handtasche.

In dem Dokument WO 82/00126 wird ein gattungsbildender Verschluss sowie ein entsprechendes gattungsbildendes Verfahren zum Öffnen eines Behälters mit einem Verschlusselement offenbart. Das Verschlusselement verschließt die Öffnung des Behälters, indem es in die Öffnung hinein geklemmt wird.

Aufgabe der vorliegenden Erfindung ist es daher, eine Vorrichtung und ein Verfahren bereitzustellen, um einen unbeabsichtigten Druck auf den Betätigungsbereich zu verhindern, so dass nur ein Benutzer wissentlich den Behälter öffnen kann. Hierbei soll insbesondere die absichtliche Öffnung des Behälters mit einer möglichst einfachen Bewegung, insbesondere nur mit einem Finger durchführbar sein, damit diese für schwache und/oder unbeholfene Personen leicht anwendbar ist.

Zur Lösung dieser Aufgabe wird ein Sicherungselement mit den Merkmalen des Anspruches 1, insbesondere des kennzeichnenden Teil vorgeschlagen. Vorteilhafte Weiterbildungen des Sicherungselementes sind in den abhängigen Vorrichtungsansprüchen angegeben. Die Aufgabe wird weiterhin gelöst durch ein Verfahren gemäß des unabhängigen Anspruchs 15, wobei vorteilhafte Weiterbildungen in dem abhängigen Verfahrensanspruch angegeben sind. Merkmale und Details, die im Zusammenhang mit dem erfindungsgemäßen Sicherungselement beschrieben sind, gelten dabei selbstverständlich auch im Zusammenhang mit dem erfindungsgemäßen Verfahren und umgekehrt. Dabei können die in den Ansprüchen und in der Beschreibung erwähnten Merkmale jeweils einzeln für sich oder in Kombination erfindungswesentlich sein.

Erfindungsgemäß ist es vorgesehen, dass das Verschlusselement zwischen dem Sicherungselement und dem Behälter in der ersten Stellung angeordnet ist und das Sicherungselement einen Durchbruch aufweist, der im Wesentlichen über dem Betätigungsbereich angeordnet ist, und ein Druck auf den Betätigungsbereich nur durch den Durchbruch ausübbar ist.

Das Sicherungselement ist hierbei bevorzugt als zusätzliches Deckelelement, das zumindest die äußere Fläche des Mittelstücks bedeckt, ausgeformt. Üblicherweise wird das Sicherungselement die gleiche beispielsweise rechteckige oder runde Form wie das Mittelstück aufweisen. Ein zufälliger Druck, wie er beispielsweise durch eine ebene Fläche in einer Handtasche erzeugt wird, wirkt nun nicht mehr auf das Verschlusselement mit dem Betätigungsbereich, sondern auf das Sicherungselement ein. Das Sicherungselement ist so unelastisch gewählt, dass es den Druck nicht an das Mittelstück weiterleitet. Hierdurch wird ein zufälliges Öffnen des Behälters weitgehend vermieden. Damit der Behälter trotz des Sicherungselementes weiterhin geöffnet werden kann, weist das Sicherungselement einen Durchbruch auf, der im Wesentlichen über dem Betätigungsbereich, also in etwa mittig, angeordnet ist. Durch den Durchbruch hindurch kann ein Druck auf den Betätigungsbereich ausgeübt und somit der Behälter geöffnet werden. Hierzu reicht erfindungsgemäß ausschließlich ein Druck in Richtung auf den Betätigungsbereich in Richtung des Behälters aus. D.h., dass ein Benutzer zum Öffnen des Behälters nur dieselbe Bewegung wie ohne Sicherungselement ausführen muss. Das Sicherungselement ist somit wirkungslos in Bezug auf eine gewollte Öffnung des Behälters durch einen Benutzer. Das Sicherungselement kann zu seinem äußeren Umfangsrand hin verschiedenartig ausgeformt sein, ohne dass seine Funktion beeinträchtigt wird. Beispielsweise ist ein eckiger, abgeflachter oder runder Umfangsrand möglich.

Vorteilhafterweise kann es vorgesehen sein, dass der Durchbruch in Richtung der Längsachse lang ausgestaltet ist. Daher sollte die Wandstärke des Sicherungselementes möglichst hoch sein, so dass der Durchbruch einen langen tunnelähnlichen Charakter bekommt. Hierdurch wird vermieden, dass Gegenstände mit einer spitzen Ecke zufällig den Durchbruch passieren und somit einen unerwünschten Druck auf den Betätigungsbereich ausüben können.

Ebenfalls wird es damit unwahrscheinlicher, dass ein Gegenstand zufällig durch den Durchbruch gelangt, wenn der Durchbruch senkrecht zur Längsachse von geringen räumlichen Ausmaßen ist. Der Durchbruch ist also möglichst eng zu gestalten. So ist es denkbar, dass der Durchbruch kreisförmig ausgestaltet ist und der Durchmesser so gewählt ist, dass lediglich ein Finger durch den Durchbruch passt. Eckige Formen des Durchbruches sind aber ebenfalls denkbar und möglich. Je länger in Längsrichtung und je schmaler senkrecht zur Längsrichtung der Durchbruch gewählt wird, desto geringer ist die Wahrscheinlichkeit, dass der Behälter ungewollt geöffnet wird. Das Sicherungselement kann dabei hohl ausgestaltet werden, um zu vermeiden, dass es trotz hoher Wandstärke ein zu hohes Gewicht aufweist.

Um die Handhabung des Sicherungselementes zu verbessern und um zu verhindern, dass sich ein Benutzer Schnittwunden beim Durchgreifen des Durchbruches zuzieht, kann der Durchbruch Kanten mit einer Fase oder Abrundung aufweisen.

Neben der Funktion, ein zufälliges Öffnen des Behälters zu verhindern, kann das Sicherungselement auch des Weiteren das Schließen des Behälters vereinfachen. Hierzu ist vorgesehen, dass das Sicherungselement einen Randbereich aufweist, der überragt das Mittelstück senkrecht zur Längsachse überragt. Der Randbereich kann dabei insbesondere abgewinkelt zu den randseitigen Haltemitteln des Verschlusselements gerichtet sein. Hierbei ist der Randbereich bevorzugt so gestaltet, dass er ein Schließelement, z.B. eine Kante, eine Schräge, einen Vorsprung oder eine Rundung, aufweist. Das Schließelement kann zu einer Innenseite des Sicherungselementes, die zum Verschlusselement zeigt, gerichtet sein. und liegt zumindest an mindestens einem Teil der Haltemittel an. In einer ersten Alternative werden die Haltemittel von dem Schließelement an Hauptflächen der Haltemittel berührt, an denen die Haltemittel zu dem Mittelstück den Winkel α bilden. Auf das Sicherungselement wird nun ein Druck in Richtung der Längsachse und zugleich in Richtung des Behälters ausgeübt. Dadurch dass die Hauptflächen und die Richtung des ausgeübten Drucks schräg zueinander ausgerichtet sind, wirkt ein Teil des ausgeübten Druckes im Wesentlichen senkrecht zur Längsachse. Hierdurch bewegen sich die Haltemittel in Richtung des Behälters, so dass das Verschlusselement den Behälter verschließt. Ein von dem Benutzer ausgeübter Druck, insbesondere senkrecht zur Längsachse, direkt auf die Haltemittel ist damit nicht mehr nötig, d.h. nur ein Druck in Richtung der Längsachse ist ausreichend zum Schließen des Behälters. Der Randbereich sollte mit dem Schließelement während der Bewegung als auch danach weiterhin in Kontakt zu den Haltemitteln bleiben, um eine entgegengesetzte Bewegung von Sicherungselement zu den Haltemitteln zu ermöglichen.

In einer zweiten Alternative werden mehrere, bevorzugt drei, der Haltemittel nach außen umgebogen. Diese nach außen umgebogenen Haltemittel werden im Folgenden als Schließmittel bezeichnet. Die Schließmittel liegen mit ihren Hauptflächen nun im Wesentlichen auf einer Ebene mit dem Mittelstück. Das Sicherungselement liegt mit seinem Randbereich an den Schließmitteln an. Zum Schließen des Behälters übt nun der Benutzer einen Druck auf das Sicherungselement lediglich in Richtung der Längsachse und zugleich in Richtung des Behälters aus. Durch den Druck geht nun das Verschlusselement in seine erste Stellung über, so dass die Haltemittel einen Formschluss mit dem Gegenhaltemittel eingehen. In dieser Alternative wird gar kein Druck auf die Haltemittel ausgeübt, sondern die Haltemittel gehen den Formschluss lediglich durch den Übergang des Verschlusselementes von einer gesicherten Lage in die andere ein. Die Schließmittel können in ihrer Länge verkürzt in Bezug auf die Haltemittel sein.

Auch in Ausführungsformen des Sicherungselementes mit einem Randbereich ist es möglich, das Verschlusselement nur durch einen Druck auf den Betätigungsbereich in die zweite Stellung zu bringen. Hierzu gehören auch Ausführungsformen, bei denen der Randbereich mit einem Schließelement an den Haltemitteln anliegt. Um ausschließlich einen Druck auf den Betätigungsbereich zum Öffnen des Behälters ausüben zu müssen, berührt der Randbereich in diesen Ausführungsformen nur sehr begrenzt, d.h mit einer geringen Anlagefläche, und/oder vorzugsweise weit von dem Mittelstück entfernt die Haltemittel. Die Haltemittel, die durch den Übergang des Verschlusselementes von der einen in die andere gesicherte Lage sich nach außen bewegen, haben so ein genügend großes Drehmoment, um das Sicherungselement nach oben zu bewegen. Zudem ist das Sicherungselement von so geringem Gewicht und so flexibel und mit so geringer Haft-und Gleitreibung mit dem Verschlusselement verbunden, dass ein Anheben des Sicherungselementes durch die Haltemittel beim Übergang in die zweite Stellung problemlos möglich ist. Ein Anheben des Sicherungselementes beim Öffnen des Behälters durch den Benutzer ist damit nicht nötig. Eine großflächige Anlagefläche des Randbereichs an den Haltemitteln und/oder eine Anlagefläche in der Nähe des Mittelstücks sind erfindungsgemäß nicht vorgesehen. Liegt der Randbereich lediglich an den Schließmitteln an, so findet keine Berührung des Randbereiches der Haltemittel zum Schließen des Behälters statt und der Übergang in die zweite Stellung ist ebenfalls problemlos möglich.

Damit das Sicherungselement seine Funktion erfüllen kann und keinen Druck an das Mittelstück des Verschlusselementes weiterleitet, sollte es relativ hartes Material, insbesondere Hartgummi, Kunststoff, Holz oder Metall aufweisen. In Bezug auf Kunststoff sind Duroplaste, Polyethylenterephthalat, High-density-Polyethylen oder Polypropylen Polyurethan, PMMA (Plexiglas) etc. denkbar. Als Metall können Leichmetalllegierungen zum Einsatzkommen. Das Sicherungselement kann insbesondere auch ein Blechstanzteil sein. Die vom Behälter wegzeigende Oberfläche des Sicherungselementes eignet sich hervorragend, um Verpackungshinweise, Werbemittel, Logos oder der gleichen zu präsentieren. Dabei können diese Elemente beispielsweise aufgedruckt, eingraviert, gelasert und/oder aufgeklebt sein.

Ebenfalls muss gewährleistet sein, dass das Verschlusselement seine beiden Stellungen mit einer konkaven bzw. konvexen Wölbung des Mittelstücks einnehmen kann und dennoch mit dem Sicherungselement verbunden bleibt. Hierdurch ergibt sich als eine weitere Eigenschaft, dass das Sicherungselement derart an dem Verschlusselement angeordnet ist, dass das Mittelstück und die Haltemittel relativ zum Sicherungselement bewegbar sind. Dadurch lassen sich sowohl die Sicherungsfunktion des Sicherungselementes als auch der Verschlussmechanismus des Verschlusselementes miteinander in Einklang bringen.

Die relative Beweglichkeit zu einander erfordert daher spezielle Arten der Befestigung. So ist es denkbar, dass das Sicherungselement das Verschlusselement umschließt, wobei insbesondere ein leichtes Spiel zwischen Sicherungselement und Verschlusselement vorgesehen ist. Hierzu kann der Randbereich die Haltemittel umfassen bzw. umgreifen, damit das Verschlusselement an oder in dem Sicherungselement gehalten bzw. befestigt ist. In diesem Fall wird der Randbereich soweit nach innen unter die Haltemittel gebogen, dass der Randbereich das Verschlusselement auch in der ersten Stellung sicher am Herausfallen hindert. Das Sicherungselement stellt zugleich einen Raum zur Verfügung, der derart ausgestaltet ist, dass sich die Haltemittel in die zweite Stellung bewegen können. Hierzu weist der Randbereich eine Wölbung auf. Alternativ kann der Randbereich die Schließmittel umfassen. Um das Sicherungselement an dem Verschlusselement anzuordnen, wird das Sicherungselement über das Verschlusselement gestülpt oder das Verschlusselement in das Sicherungselement gekippt, wobei sich die Haltemittel und/oder Schließmittel kurzfristig nach innen bewegen und so das Anordnen ermöglichen. Auf Grund ihrer Elastizität bewegen sich die Haltemittel und/oder Schließmittel aber wieder nach außen und ermöglichen so, dass das Sicherungselement dauerhaft an dem Verschlusselement angeordnet ist. Ein Herausfallen des Verschlusselementes aus dem Sicherungselement wird verhindert. Um ein Spiel zwischen Randbereich und Haltemitteln oder Schließmittel zuzulassen, ist der Randbereich etwas länger als die Haltemittel oder Schließmittel.

Als weitere Befestigungsart kann vorgesehen sein, dass das Sicherungselement an der Innenseite durch zumindest ein Befestigungselement an dem Verschlusselement befestigt ist. Hierbei kann das Befestigungselement am Mittelstück, insbesondere an dessen äußeren Umfangrandes angeordnet sein. In den beiden Stellungen des Verschlusselementes besteht die größte Wölbung jeweils im Bereich des Betätigungsbereiches, also relativ mittig. Am äußeren Umfangrand des Mittelstücks sind dagegen die Auslenkbewegungen klein. Daher ist es sinnvoll, das Befestigungselement in diesem Bereich anzuordnen.

Auch wenn die Relativbewegungen am äußeren Umfangrand des Mittelstücks kleiner als in der Mitte sind, müssen sie dennoch von einem Befestigungsmittel ausgeglichen werden. Als Befestigungsmittel kann daher ein elastisches Material, insbesondere ein mit Schaumstoff versehenes beidseitiges Klebeband, dienen. In der ersten Stellung I sind sich das Sicherungselement und das Verschlusselement näher als in der zweiten Stellung II, wobei die Mitte des Mittelstücks, insbesondere der Betätigungsbereich, die größte Relativbewegung zum Sicherungselement bei einem Stellungswechsel vollzieht. Der Schaumstoff wird demnach in der ersten Stellung I etwas zusammengedrückt und in der zweiten Stellung II entspannt, ohne dass sich das Klebeband vom Sicherungselement oder dem Verschlusselement löst. Ebenfalls ist es denkbar, dass der Schaumstoff in der ersten Stellung I entspannt ist und in der zweiten Stellung II etwas auseinander gezogen ist. Grundsätzlich ist die Relativbewegung am äußeren Umfangrand des Mittelstücks, wo auch die Befestigungsmittel vorzusehen sind, sehr gering, z. B. kleiner als 1 bzw. 0,1 Millimeter.

Als Alternative kann das Befestigungselement mindestens ein Stift mit einem Kopf sein, der an dem Sicherungselement angebracht ist. Hierbei weist das Verschlusselement eine Bohrung auf, durch die der Stift geführt ist, wobei der Stift durch die Bohrung bewegbar ist. Die Länge des Stiftes ist dabei so bemessen, dass eine Bewegung des Verschlusselementes nicht durch die beiden Enden des Stiftes, das Sicherungselement bzw. den Stiftkopf, beeinträchtigt wird.

Als weitere Möglichkeit kann das Befestigungsmittel scharnierartig ausgebildet ist, wobei es insbesondere als ein angespritztes Filmscharnier ausgebildet ist, welches federnde Eigenschaften aufweist. Das eine Schamierende ist dabei mit dem Sicherungselement, das andere mit dem Verschlusselement verbunden. Durch die Klappbewegung bei Stellungswechsel (des Klick-Klack Elementes) wird die Relativbewegung von Sicherungs- und Verschlusselement ermöglicht. Ist das Verschlusselement aus Kunststoff, so kann es sich um ein angespritztes Filmscharnier handeln. In diesem Fall sind das Sicherungselement und das Verschlusselement einstückig z. B. durch ein 2K Kunststoff-Spritzgussverfahren hergestellt.

Das Sicherungselement kann auch am äußersten Umfangsrand mit dem Verschlusselement geklebt, gesteckt, verschraubt oder vernietet sein.

Aus ästhetischen Gründen kann auch bei einer Befestigung durch ein Befestigungselement der Randbereich des Sicherungselements über das Schließelement hinaus verlängert sein, um die Haltemittel vollständig zu bedecken, wobei das Sicherungselement erneut genug Raum für die Haltemittel in der zweiten Stellung zur Verfügung stellen muss.

Obwohl eine "Klick-Klack"-Dose zumeist als Bonbondose im Handel ist, lässt sich der Verschlussmechanismus auch auf andere Dosen oder andere Behälter anwenden. Als Beispiele seien hier Behälter für Schuhcreme, Schminke, Hautcreme, Zigaretten, Zigarren, Frischhaltetücher oder Getränke genannt. Der Behälter kann auch eine Flasche sein. Auch ist es denkbar, dass der Behälter im Wesentlichen Glas, Porzellan, Kunststoff, Metall, Holz oder der gleichen aufweist.

Um z.B. im Bereich der Lebensmittelverpackungen eine erstmalige Benutzung des Behälters feststellen zu können, kann der erfindungsgemäße Durchbruch des Sicherungselementes zunächst durch einen Originalitätsverschluss verschlossen sein. Der Originalitätsverschluss kann dabei gut als Werbeträger fungieren. Beispielsweise kann ein Papier oder eine Folie als Originalitätsverschluss mindestens über dem Durchbruch liegen und am Sicherungselement festgeklebt sein. Bei einer erstmaligen Benutzung muss ein Benutzer zunächst das Papier oder die Folie durchstoßen, um auf den darunter liegenden Tätigkeitsbereich einen Druck ausüben und somit den Behälter öffnen zu können. Die erstmalige Benutzung ist an dem sich ergebenen zerissenen Papier gut sichtbar. Alternativ kann das Papier oder die Folie abgezogen werden. Die erstmalige Benutzung ist dann am fehlenden Papier oder der fehlenden Folie nachweisbar. Alternativ kann ein Deckel aus Plastik oder Metall, der in dem Durchbruch und damit über dem Betätigungsbereich liegt, über dünnen Stegen an dem Sicherungselement befestigt sein und als Originalitätsverschluss dienen. Hierbei ist eine stoffschlüssige oder formschlüssige Verbindung denkbar. Bei der erstmaligen Benutzung muss ein Benutzer soviel Druck oder Zug ausüben, dass die dünnen Stege durchtrennt werden, bevor er den Behälter öffnen kann. Ein Nachweis über die erstmalige Benutzung ist anhand der durchtrennten Stege und/oder dem Fehlen des Deckels möglich. Im Falle einer formschlüssigen Verbindung der Stege mit dem Sicherungselement kann zum erstmaligen Öffnen der Formschluss aufgehoben werden, wobei die erstmalige Benutzung lediglich über das Fehlen des Deckels nachweisbar ist. Auch ist es denkbar, dass die dünnen Stege am Deckel nicht brechen bzw. brechen sollen, wenn der Originalitätsverschluss entfernt wird. Allerdings kann der Originalitätsverschluss in diesem Fall nicht wieder in den Durchbruch eingeführt werden, da die Stege sperrend im Weg stehen und dieses verhindern. Somit ist eine Montage des Deckels bzw. des Originalitätsverschlusses nicht mehr möglich.

Bisher war die Anwendung auf Flüssigkeiten für "Klick-Klack"-Dosen nicht möglich, weil bei "Klick-Klack"-Dosen kein bzw. unwesentlicher Druck vom Verschlusselement auf den Rand der Seitenfläche des Behälters ausgeübt wird. Daher kann keine Dichtung verwendet werden, die sich erst durch einen äußeren Druck gegen den Rand des Behälters presst. Es kann aber eine neu entwickelte Dichtung verwendet werden, die durch einen im Inneren des Behälters wirkenden Druck gegen die innere Seitenfläche des Behälters gepresst wird. Zu diesem Zweck weist die Dichtung, die als Dichtungselement ausgestaltet ist, insbesondere eine randseitig vorgesehene Dichtlippe auf. Diese Dichtlippe ragt in den Behälter hinein und kommt durch ihre elastische Verformung an der inneren Seitenfläche des Behälters vollumfänglich zur Anlage. Daher sieht eine erfindungsgemäße Ausführungsform vor, dass die innere Fläche des Mittelstücks eine Dichtung aufweist, wobei insbesondere die Dichtung durch eine Halteplatte am Mittelstück befestigt ist. Hierdurch ist es möglich, auch Flüssigkeiten in "Klick-klack"-Dosen zu verpacken. Weiterhin ist es denkbar, zusätzlich ein Ventil am Verschlusselement anzuordnen. Hierbei kann es sich um ein Überdruckventil oder Ablassventil handeln. Das Ventil kann im Betätigungsbereich angeordnet sein. Hierdurch kann das Ventil gleichzeitig beim Öffnen des Behälters betätigt werden, so dass ein Überdruck im Inneren des Behälters abgebaut werden kann.

Als eine weitere Ausführungsform kann das Sicherungselement so ausgestaltet sein, dass der Behälter auch mit dem Sicherungselement aufliegt, wenn der Behälter sich in einer Seitenlage, in der seine Öffnung zu einer Seite zeigt, befindet. Ist der Behälter eine Flasche oder sich nach oben verjüngende Dose, so liegt der Flaschen- bzw. Dosenhals nicht auf einer Ebene, auf der der Behälter sich in der Seitenlage befindet, auf. Dadurch neigt der Behälter zum Kippen. Das Sicherungselement kann senkrecht zur Längsachse so weit den Behälterhals überragen, dass es auch auf der Ebene zum Liegen kommt und damit dem Behälter Stabilität in der Seitenlage verleiht. Sofern das Sicherungselement eine eckige, insbesondere 6 oder 8-eckige, Außenkontur aufweist, kann damit ein Wegrollen des Behälters in der Seitenlage sicher vermieden werden.

Die Erfindung umfasst auch einen Behälter mit einem erfindungsgemäßen Verschlusselement und/oder einem erfindungsgemäßen Sicherungselement. Des Weiteren wird die Aufgabe auch durch ein Verfahren zum Öffnen eines Behälters mit einem wie oben beschriebenen Verschlusselement, der im Wesentlichen einem "klick-klack"-Verschluss entspricht, gelöst. Der Behälter wird hierbei geöffnet, indem ein Druck ausschließlich durch einen Durchbruch eines Sicherungselementes ausgeübt werden kann. Optional kann auch das Verschließen des Behälters nur durch ein Druck auf das Sicherungselement erfolgen, wenn das Sicherungselement mit einem entsprechend ausgestalteten Randbereich ausgestattet ist.

Im Weiteren werden bevorzugte Ausführungsbeispiele der Erfindung anhand der beigefügten Zeichnungen und der folgenden Beschreibung aufgeführt. Die Ausführungsbeispiele sind exemplarisch und nicht maßstabsgetreu dargestellt.

Es zeigen:
- Figur 1: einen Schnitt durch einen Behälter mit einem Verschlusselement und einem Sicherungselement in einer ersten Stellung I, in der das Verschlusselement den Behälter verschließt,
- Figur 2: einen Schnitt durch einen Behälter mit einem Verschlusselement und einem Sicherungselement in einer zweiten Stellung II, in der das Verschlusselement den Behälter freigibt,
- Figur 3: einen Schnitt durch einen Behälter in einer Seitenlage,
- Figur 4: einen Schnitt durch ein Sicherungselement und ein Verschlusselement, wobei die linke Hälfte die zweite Stellung II und die rechte Hälfte die erste Stellung I zeigt, und
- Figur 5: einen Schnitt durch einen Behälter mit einem Verschlusselement und einem weiteren Sicherungselement in einer ersten Stellung I, in der das Verschlusselement den Behälter verschließt.
- Figur 6, 7 und 8: einen Schnitt jeweils durch ein Verschlusselement mit einem Sicherungselement in der zweiten Stellung, wobei jeweils eine weiteres Ausführungsbeispiel der Erfindung dargestellt ist.
- Fig. 9: ein Schnitt durch ein Verschlusselement mit einem Sicherungselement, wobei ein erstes Ausführungsbeispiel eines Originalitätsverschluss an den Sicherungselement angeordnet ist,
- Fig. 9a: Draufsicht auf den Originalitätsverschluss aus Fig. 9
- Fig. 9b: Ansicht von schräg unten auf den Originalitätsverschluss aus Fig. 9
- Fig. 10: ein Schnitt durch ein Sicherungselement mit einem zweiten Ausführungsbeispiel eines Originaltiätsverschlusses
- Fig. 10a: Draufsicht auf das Sicherungselement aus Fig. 10

In Figur 1 und 2 ist der jeweils gleiche Behälter 30 mit dem gleichen Verschlusselement 20 und dem gleichen Sicherungselement 10 einmal in einem verschlossenen Zustand (Fig. 1) und in einem Zustand, in das Verschlusselement 20 nur auf dem Behälter 30 aufliegt und ihn freigibt (Fig. 2), dargestellt. Der Übersichtlichkeit halber sind die Bezugszeichen nicht immer in beiden Figuren dargestellt; sie sind aber auf beide Figuren anwendbar.

Der Behälter 30 stellt in diesem Ausführungsbeispiel eine runde Dose beispielsweise für Bonbons dar. Der Behälter 30 weist eine nach oben zeigende Öffnung 31 und eine umlaufende Seitenfläche 32 auf. Die Seitenfläche 32 ist mit einem umlaufenden Vorsprung 33 als Gegenhaltemittel ausgestaltet. Durch die Form der Dose ist eine Längsachse 34 definiert. Der Behälter 30 wird durch ein Verschlusselement 20 verschlossen. Das Verschlusselement 20 ist dabei der Grundform des Behälters 30 nachgeformt und damit im vorliegenden Fall im Wesentlichen kreisförmig. Das Verschlusselement 20 weist ein Mittelstück 21 mit einem mittigen Betätigungsbereich 22 und am Mittelstück 21 randseitig angeordneten Haltemittel 23 auf. In der ersten Stellung I zeigt eine innere Fläche 24 des Mittelstücks 21 zum Behälter 30 hin und eine äußere Fläche 25 zeigt vom Behälter 30 weg. Von den Haltemittel 23 sind in Figur 1 und 2 nur jeweils zwei dargestellt. Diese umgeben jedoch das Mittelstück 21 mit einer Art Zinnenkranz, sodass die Haltemittel 23 jeweils durch einen Abstand von einander getrennt am äußeren Rand des Mittelstücks 21 angeordnet sind. Die Haltemittel 23 sind hierbei in einem Winkel α in Richtung der inneren Fläche 24 abgewinkelt. Hierbei beträgt der Winkel α in etwa 120°, wobei die Figuren die für den Mechanismus wichtigen Kennzeichen übertreibend darstellen. In Wirklichkeit beträgt der Winkel α daher in etwa 90°. Jedes Haltemittel 23 ist an seinem Ende 26 wiederum in Richtung der inneren Fläche 24 abgewinkelt, wobei auch dieser Winkel recht variabel ausgestaltet sein kann. Das Mittelstück 21 bedeckt die Öffnung 31 des Behälters 30.

In der ersten Stellung I, die in Figur 1 zu sehen ist, wölbt sich das Mittelstück 21 in Richtung der Längsachse 34 von dem Behälter 30 weg, so dass von der inneren Fläche 24 des Mittelstücks 21 betrachtet eine konkaven Wölbung entsteht. Die Wölbung ist dabei in der Figur übertrieben dargestellt. Die abgewinkelten Enden 26 der Haltemittel 23 bilden in dieser Stellung mit dem Vorsprung 33 einen Formschluss. Daher lässt sich in der Regel der Behälter 30 im Gegensatz zu anderen Behältern nicht öffnen, wenn Zug in Richtung der Längsachse 34 am Verschlusselement 20 ausgeübt wird. Um die Haltewirkung des Verschlusselementes 20 zu verbessern, ist es bezogen auf die erste Stellung I empfehlenswert, das offene Ende der Haltemittel 23 senkrecht zur Längsachse 34 oder etwas darüberhinaus nach oben gerichtet zu biegen bzw. abzuwinkeln, damit ein Abrutschen der Haltemittel 23 an dem Vorsprung 33 des Behälters 30 unmöglich wird. Allerdings sollte dafür auch der Vorsprung 33 rechteckförmig oder scharfkantig ausgestaltet sein. Durch die zuvor beschriebene Ausführungsform der Erfindung lassen sich besonderes große Haltekräfte zwischen Verschlusselement 20 und Behälter 30 erzielen bzw. müssen besonders große Zugkräfte auf das Verschlusselement 20 wirken, damit dieses aus der Stellung I gegen den vorhandenen Formschluss von Haltemitteln 23 und Vorsprung 33 abziehbar bzw. entfernbar vom Behälter 30 ist.

Das Sicherungselement 10 ist in Fig. 1 über dem Verschlusselement 20 angeordnet und ist im Wesentlichen der Form des Verschlusselementes 20 angepasst, d.h. in diesem Ausführungsbeispiel im Wesentlichen kreisförmig. Hierbei ist das Sicherungselement 10 in der Mitte seiner kreisförmigen Ausgestaltung mit einem Durchbruch 12 versehen, durch den der Schnitt gelegt wurde. Das Sicherungselement 10 bewahrt durch seine starre Ausgestaltung das Verschlusselement 20 vor einem flächigen Druck, der von außen in Richtung des Behälters 30 ausgeübt wird. Lediglich ein Druck, der durch den Durchbruch 12 punktuell ausgeübt wird, kann den Betätigungsbereich erreichen und damit die Öffnung des Behälters 30 erwirken. Der Durchbruch 12 kann dabei mit seiner Längsseite 13 entlang der Längsachse 34 so lang und in seinem Durchmesser 14 so schmal bemessen werden, dass ein unbeabsichtigter Druck (s. Pfeil P1) sehr unwahrscheinlich wird. Der äußere Umfangsrand 15 des Sicherungselementes kann beliebig, insbesondere eckig - wie zuvor bereits beschrieben -, gestaltet werden und ist in diesem Fall abgeschrägt.

Durch einen Druck (s Pfeil P1) auf den Betätigungsbereich 22 in Richtung der Längsachse 34 und in Richtung des Behälters 30 wird der Behälter 30 freigegeben (s. Figur 2). Das Mittelstück 21 wölbt sich in Richtung des Behälters 30. Von der inneren Fläche 24 des Mittelstücks 21 aus betrachtet entspricht dieses einer konvexen Wölbung. Das Mittelstück 21 wechselt hierbei von einer gesicherten, niedergespannten Lage in die andere. Gleichzeitig bewegen sich die Haltelemente 23 von dem Behälter 30 weg und geben den Vorsprung 33 frei. Hierdurch lässt sich das Verschlusselement 20 nun leicht und ohne Kraft, insbesondere ohne Zug auszuüben, vom Behälter 30 lösen. Dadurch dass das Sicherungselement 10 an den Haltemitteln 23 anliegt, wird durch die schwenkartige Bewegung der Haltemittel 23 das Sicherungselement 10 leicht nach oben verschoben. Gleichzeitig hat sich das Mittelstück 21 nach unten bewegt, so dass sich in Fig. 2 im freigegebenen Zustand ein maximaler Abstand zwischen dem Sicherungselement 10 und dem Mittelstück 21 ergibt. Dieses ist Fig. 2 übertrieben schematisch dargestellt. Hingegen ist durch die entgegengesetzte Wölbung und den heruntergedrückten Zustand des Sicherungselementes 10 in Fig. 1 ein minimaler Abstand zwischen dem Sicherungselement 10 und dem Mittelstück 21, insbesondere dem Betätigungsbereich 22, erreicht. Ebenfalls ist es denkbar, dass der maximale Abstand zwischen dem Sicherungselement 10 und dem Mittelstück 21 in der ersten Stellung I erreicht wird, wohingegen der geringste Abstand zwischen dem Sicherungselement 10 und dem Mittelstück 21 in der zweiten Stellung II erlangt wird.

Die Befestigungselemente 40 müssen dieser Relativbewegung Rechnung tragen bzw. diese ermöglichen. In den Fig. 1 und 2 sind zwei unterschiedliche Ausführungsbeispiele links und rechts für die Befestigungsmittel 40 beispielhaft dargestellt. In der Regel werden nur baugleiche Befestigungsmittel 40 für eine Verschlussvorrichtung 70, die ein Sicherungselement und ein damit verbundenes Verschlusselement umfasst, in der Praxis zum Einsatz kommen. Als Beispiel sind zum einen ein beidseitiges Klebeband 40.1, das mit einer Seite an der äußeren Fläche 25 des Mittelstücks 21 und mit der anderen Seite an einer Innenseite 11 des Sicherungselementes 10 befestigt ist, dargestellt. Das Klebeband weist in seiner Mitte einen dehnbaren Schaumstoff auf und kann daher trotz der Relativbewegung von Sicherungselement 10 und Verschlusselement 20 an beiden Elementen befestigt bleiben. Als ein zweites Ausführungsbeispiel ist ein Stift 40.2 als ein Befestigungsmittel dargestellt. Der Stift 40.2 ist an der Innenseite 11 des Sicherungselementes 10 angebracht und wird durch eine Bohrung am Mittelstück 21 geführt. An seinem Ende befindet sich ein Kopf 40.3, der den Stift 40.2 vor dem Herausgleiten bewahrt und als Anschlag dient. Die Länge des Stiftes 40.2 muss so bemessen sein, dass eine ausreichende Relativbewegung von Sicherungselement 10 und Verschlusselement 20 gewährleistet ist. In Fig. 2, in der die beiden Elemente den maximalen Abstand zueinander aufweisen, liegt der Stift 40.2 mit seinem Kopf 40.3 an der inneren Fläche 24 des Mittelstücks 21 an.

In Figur 4 ist als weiteres Befestigungsmittel 40 ein Scharnier 40.4 dargestellt. Dieses ist mit seinem einen Ende an der Innenseite 11 des Sicherungselementes 10 und mit seinem anderen Ende an der äußeren Fläche 25 des Mittelstücks 21 befestigt. Durch seine Klappbewegung gleicht es die Relativbewegung aus, wobei das Scharnier 40.4 in der zweiten Stellung II (linke Seite in Fig. 4) weiter auseinander geklappt ist als in der ersten Stellung I (rechte Seite in Fig. 4). Die Befestigungsmittel 40 sind entfernt von dem Betätigungsbereich 22 angeordnet, da in der Nähe des Betätigungsbereiches 22 die größte Relativbewegung stattfindet. Insgesamt liegt die Größenordnung für die Relativbewegung in der Praxis nur im Millimeterbereich. Die in Fig. 1, Fig. 2, Fig. 4 und Fig. 5 gezeigten Befestigungsmittel 40 dienen der Veranschaulichung der diversen Lösungsmöglichkeiten und Varianten der Erfindung. Selbstverständlich können die jeweiligen Befestigungsmittel 40 jeweils für sich alleine oder in Kombination bei einem Sicherungselement 10 vorhanden sein.

Soll der Behälter 30 wieder verschlossen werden und damit vom Zustand in Fig. 2 wieder in den Zustand von Fig. 1 überführt werden, so würde ohne das Sicherungselement 10 ein Druck (s. Pfeil P3) auf die Haltemittel 23 senkrecht zur Längsachse 34 ausgeübt. Hierdurch bewegen sich die Haltemittel 23 senkrecht zur Längsachse 34 in Richtung des Behälters 30 und hinterfassen den Vorsprung 33. Auch das Mittelstück 21 wechselt seine gesicherte Lage, so dass das Verschlusselement 20 erneut in seine erste Stellung I gelangt. Durch das Sicherungselement 10 ist hier eine elegantere Verschlusstechnik möglich. Dazu weist das Sicherungselement 10 einen in Richtung der Haltemittel 23 abgewinkelten Randbereich 16 auf. Dieser ist bevorzugt mit einem als Schräge ausgebildeten Schließelement 17 ausgestattet, wobei die Schräge zur Innenseite 11 des Sicherungselementes 10 zeigt. Mit der Schräge als Schließelement 17 liegt das Sicherungselement 10 an den Haltemitteln 23 derart an, dass ein Winkel zwischen dem Randbereich 16 und den Haltemitteln 23 entsteht. Wird nun das Sicherungselement 10 in Richtung der Längsachse 34 und in Richtung des Behälters 30 gedrückt (s. Pfeil P2), so wirkt ein Teil des Druckes durch die geometrische Anordnung senkrecht zur Längsachse 34 und die Haltemittel 23 werden an den Behälter 30 gepresst.

In Figur 3 ist ein weiteres Ausführungsbeispiel eines Behälters 30 in Form einer Flasche 60 zu sehen. Diese liegt in einer Seitenlage auf einer Ebene 50 auf. Das Sicherungselement 10 ragt dabei so weit von dem Flaschenhals 61 ab, dass es ebenfalls auf der Ebene 50 aufliegt und die Seitenlage der Flasche 60 stabilisiert. Der Behälter 30 kann auch eine Vorratsdose, eine Getränkedose, ein Kochtopf oder dergleichen bilden.

In den beschriebenen Fig. 1 bis 4 ist eine grundsätzliche Variante des Sicherungselementes 10 gezeigt, welches mit einem abgewinkelten Umfangsrand 15 und/oder einem abgewinkelten Randbereich 16 ausgestaltet ist, um den Behälter 30 auch über das Sicherungselement 10 einfach verschließen zu können, in dem ein senkrechter Druck (s. Pfeil P2) dazu dient (wie oben bereits beschrieben), dass die Haltemittel 23 des Verschlusselementes 20 den Vorsprung 33 formschlüssig hintergreifen. Danach befindet sich das Verschlusselement in seiner ersten Stellung I.

In der Figur 5 ist eine weitere grundsätzliche Variante zu den Sicherungselementen 10 aus den vorherigen Fig. 1 bis 4 gezeigt. Das in der Fig. 5 dargestellte Sicherungselement 10 hat die gleiche Sicherheitswirkung, wie die zuvor gezeigten Sicherungselemente 10 aus den Fig. 1 bis 4. Allerdings fehlt dem Sicherungselement 10 aus Fig. 5 der abgewinkelte Umfangsrand 15 mit dem sich daran anschließenden ebenfalls abgewinkelten Randbereich 16, der mit den Haltemitteln 23 bei einem Stellungswechsel von II auf I zusammenwirkt. Folglich verursacht auch ein Druck (s. Pfeil P2) auf das Sicherungselement 10 keinen Wechsel der zweiten Stellung II in die erste Stellung I des Verschlusselementes 20, da das Sicherungselement 10 eben nicht mit den Haltemitteln 23 des Verschlusselementes 20 zusammenwirkt. Das Sicherungselemente 10 kann selbst an dem Verschlusselement 20 z.B. mittels der Befestigungsmittel 40 geklebt, gesteckt, verschraubt, vernietet, geschweißt sein oder dergleichen.

In den Figur 6 bis 8 ist jeweils ein weiteres Ausführungsbeispiel eines erfindungsgemäßen Sicherungselementes 10 mit einem Verschlusselement 20, wobei das Sicherungselement zusammen mit dem Verschlusselement 20 eine Verschlussvorrichtung 70 bilden, dargestellt. Die in den Figuren 6 bis 8 dargestellten Sicherungselemente 10 weisen keine Befestigungselemente 40 auf, sondern das Verschlusselement 20 wird jeweils von Herausfallen aus dem Sicherungselement 10 durch ein Greifen des Randbereiches 16 unter die Haltemittel 23 gehindert. Hierzu weist der Randbereich 16 ein nach innen gebogenes Teilstück 16.1 auf. In den Figuren 6 bis 8 ist jeweils die zweite Stellung II des Verschlusselementes 20 dargestellt, bei der die Haltemittel 23 radial nach außen ragen. Das Teilstück 16.1 ist jedoch soweit nach innen gebogen, dass die Haltemittel 23 auch in der ersten Stellung I von dem Teilstück 16.1 umfasst werden, so dass auch in der ersten Stellung I das Verschlusselement 20 sicher am Sicherungselement 10 gehalten wird. Das Sicherungselement 10 weist eine Wölbung 16.2 auf, so dass ein Raum entsteht, in den die Haltemittel 23 in der zweiten Stellung II ragen können. In den Figuren 6 und 8 entspricht das Teilstück 16.1 dem Ende des Randbereiches 16, wohingegen in Fig. 7 das Ende des Randbereiches 16 als Schließelement 17 ausgeformt ist. Weiterhin ist in den Figuren 6 bis 8 jeweils eine Dichtung 41 zum Abdichten eines Innenraums des Behälters 30, die an der inneren Fläche 24 angeordnet ist, dargestellt. In Fig. 6 weist die Dichtung zusätzlich ein durch den Betätigungsbereich 22 ragendes Ventil 42 auf. Hierzu ist der Betätigungsbereich 22 durchbrochen.

Die Figuren 6 bis 8 unterscheiden sich in der Art des Schließelementes 17. In Fig. 6 ist das Schließelement 17 als Vorsprung des Randbereichs 16 ausgebildet. Hierzu weist der Randbereich 16 einen nach innen gerichteten Knick auf, der mit den Haltemitteln 23 mechanisch zusammenwirkt. In Fig. 7 ist das Schließelement 17 als Kante und zugleich als Ende des Randbereichs 16 ausgebildet. Wird der Randbereich 16 in Fig. 7 von oben nach unten verfolgt, so bildet der Randbereich 16 zunächst eine glatte, optisch ansprechende Hülle 16.3, danach wird Teilstück 16.1 zum Halten des Verschlusselementes 20 ausgebildet, danach wiederum die Wölbung 16.2, während das Schließelement 17 sich am Ende des Randbereichs 16 befindet. Hierdurch wird erreicht dass sich Wölbung 16.2 und Schließelement 17 einem Betrachter nicht optisch zugänglich sind. Sowohl in Fig. 6 als auch in Fig.7 liegt das Schließelement 17 an Hauptflächen 23.1 der Haltemittel 23 an. Übt der Benutzer sowohl in Fig. 6 als auch in Fig 7 einen Druck entlang der Pfeilrichtung P2 auf das Sicherungselement 10 aus, so wirkt durch das Schließelement 17 ein Teil des Drucks senkrecht zur Längsachse 34 gemäß Pfeil P3 und das Verschlusselement 20 bewegt sich in die erste Stellung I (nicht dargestellt).

In Fig. 8 sind einige Halteelemente 23 nach außen umgebogen und damit als Schließmittel 43 ausgebildet, von denen in Fig. 8 eins sichtbar und eins angedeutet ist. Bevorzugt sind mindestens drei Haltemittel als Schließmittel 43 ausgebildet, die untereinander einen Winkel von 120° einnehmen. Das Sicherungselement 10 liegt mit seinem Randbereich 16 von außen an oder auf den Schließmitteln 43, wobei das Schließelement 17 als eine Rundung des Randbereichs 16 ausgebildet ist. Übt ein Benutzer einen Druck gemäß dem Pfeil P2 auf das Sicherungselement 10 aus, so wirkt das Schließelement 17 lediglich auf die Schließmittel 43 ein, wodurch sich das Verschlusselement 20 in die erste Stellung bewegt. Gleichzeitig können die Schließmittel 43 auch als Befestigungselemente 40 zwischen dem Sicherungselement 10 und dem Verschlusselement 20 dienen, so dass das Sicherungselement 10 durch die Schließmittel 43 mit dem Verschlusselement 20 befestigt ist.

In Fig. 9 ist erneut ein das Ausführungsbeispiel des Sicherungselements 10 aus Fig. 8 dargestellt. Zusätzlich ist ein Originalitätsverschluss in dem Durchbruch 12 dargestellt. Hierbei ist der Originalitätsverschluss als Deckel 80 ausgebildet, der durch Stege 81 und einer Umkantung 82 formschlüssig am Sicherungselement 10 befestigt ist. Hierbei umschließen die Stege 81 und die Umkantung 82 den Druchbruch 12 nach oben und unten. Wie in der Draufsicht auf den Deckel 80 in Fig. 9a dargestellt ist, weist der Deckel 80 seitlich einen Bügel 83 auf, der auf dem Sicherungselement 10 zunächst aufliegt. Ein Benutzer kann den Bügel 83 nun etwas anheben und den Deckel 80 aus dem Sicherungselement 10 entfernen. Hierbei brechen die Stege 81, die über entsprechende Sollbruchstellen verfügen können, ab. Alternativ sind die Stege 81 und/oder ein Hauptkörper 84 des Deckels 80 insgesamt so flexibel ausgeformt, dass der Deckel 80 mitsamt den Stegen 81 entfernt werden kann. Der Benutzer erkennt anhand des fehlenden Deckels 80, dass der Behälter 30 bereits geöffnet gewesen sein muss. Fig. 9b zeigt den Deckel 80 mit den Stegen 81 von schräg unten, wobei vier Stege 81 beispielhaft an dem Deckel 80 befestigt sind. Es können jedoch auch drei oder mehr als vier Stege 81 vorhanden sein.

In Fig. 10 ist der Originalitätsverschluss als Folie 85 ausgebildet, die über dem Durchbruch 12 liegt und an einem Seitenbereich 86 an dem Sicherungselement 10 stoffschlüssig befestigt ist. In Fig. 10a ist eineDraufsicht auf das Sicherungselement 10 aus Fig. 10 dargestellt. Hierbei ist zu sehen, dass die Folie 85 eine Lasche 87 aufweist, die nicht an den Sicherungselement 10 direkt befestigt ist. Ein Benutzer kann die Lasche 87 anheben und die Folie 85 vom Sicherungselement 10 abziehen. Auch kann die Folie 85, die als Papiersiegel ausgestaltet sein kann, mit Sollbruchstellen, insbesondere im mittigen Bereich versehen sein, so dass diese einfach durchzudrücken (in den Durchbruch 12) ist und dabei zerstört wird.

Die Erfindung ist nicht auf die dargestellten Ausführungsbeispiele beschränkt, sondern umfasst auch weitere Varianten, wie sie in der Beschreibung und in den Ansprüchen erwähnt werden. Ebenfalls können - wie beschrieben - auch druck- und fluiddichte Behälter geschaffen werden, wenn das erwähnte Dichtungselement 41 bei der Verschlussvorrichtung 70 verwendet wird.

### Bezugszeichenliste

- 10: Sicherungselement
- 11: Innenseite von 10
- 12: Durchbruch in 10
- 13: Längsseite von 12
- 14: Durchmesser von 12
- 15: Umfangsrand von 10
- 16: Randbereich von 10
- 16.1: Teilstück von 16
- 16.2: Wölbung von 16
- 16.3: Hülle
- 17: Schließelement von 16
- 20: Verschlusselement
- 21: Mittelstück von 20
- 22: Betätigungsbereich von 21
- 23: Haltemittel von 20
- 23.1: Hauptflächen von 23
- 24: Innere Fläche von 21
- 25: Äußere Fläche von 21
- 26: Abgewinkeltes Ende von 23
- 30: Behälter
- 31: Öffnung von 30
- 32: Seitenfläche von 30
- 33: Vorsprung von 32
- 34: Längsachse
- 40: Befestigungselement
- 40.1: Klebeband mit Schaumstoff
- 40.2: Stift
- 40.3: Kopf von 40.2
- 40.4: Scharnier
- 41: Dichtung
- 42: Ventil
- 43: Schließmittel
- 50: Ebene
- 60: Flasche
- 61: Flaschenhals
- 70: Verschlussvorrichtung
- 80: Originalitätsversschluss, Deckel
- 81: Steg von 80
- 82: Umkantung von 80
- 83: Bügel von 80
- 84: Hauptkörper von 80
- 85: Originalitätsverschluss, Folie
- 86: Seitenbereich von 85
- 87: Lasche von 85

- P1: Pfeil für Druck 1
- P2: Pfeil für Druck 2
- P3: Pfeil für Druck 3

- I: erste Stellung (Verschlussstellung)
- II: zweite Stellung (Offenstellung)

## Patentansprüche

1. Sicherungselement (10) für ein Verschlusselement (20), wobei das Verschlusselement (20) mit einem Mittelstück (21), das einen Betätigungsbereich (22) aufweist, und mit Haltemitteln (23) ausgestaltet ist, wobei das Verschlusselement (20) eine Öffnung (31) eines Behälters (30), der eine Längsachse (34) aufweist, in einer ersten Stellung (I) verschließt und in einer zweiten Stellung (II) freigibt, **dadurch gekennzeichnet, dass** der ersten Stellung (I) die Haltemittel (23) einen Formschluss mit dem Behälter (30) eingehen, und wobei das Verschlusselement (20) von der ersten in die zweite Stellung (I, II) bringbar ist, indem ein Druck auf den Betätigungsbereich (22) in Richtung des Behälters (30) wirkt, so dass die Haltemittel (23) den Formschluss freigeben,
und wobei das Verschlusselement (20) zwischen Sicherungselement (10) und dem Behälter (30) in der ersten Stellung (I) angeordnet ist und das Sicherungselement (10) einen Durchbruch (12) aufweist, der im Wesentlichen über dem Betätigungsbereich (22) angeordnet ist, und ein Druck auf den Betätigungsbereich (22) nur durch den Durchbruch (12) ausübbar ist.

2. Sicherungselement (10) nach Anspruch 1,
**dadurch gekennzeichnet,**
**dass** der Durchbruch (12) in Richtung der Längsachse (34) lang ausgestaltet und/oder senkrecht zur Längsachse (34) von geringen räumlichen Ausmaßen ist.

3. Sicherungselement (10) nach Anspruch 1 oder 2,
**dadurch gekennzeichnet,**
**dass** das Sicherungselement (10) einen Randbereich (16) aufweist, der insbesondere abgewinkelt zu den Haltemitteln (23) gerichtet ist.

4. Sicherungselement (10) nach einem der vorhergehenden Ansprüchen,
**dadurch gekennzeichnet,**
**dass** der Randbereich (16) ein Schließelement (17), insbesondere eine Kante, eine Schräge, einen Vorsprung oder eine Rundung, aufweist.

5. Sicherungselement (10) nach einem der vorhergehenden Ansprüche, **dadurch gekennzeichnet, dass** das Sicherungselement (10) an Schließmitteln (43) des Verschlusselementes (20) anliegt, wobei die Schließmittel (43) dadurch gebildet sind, dass ein Teil der Haltemittel (23) nach außen gebogen sind, und wobei insbesondere das Sicherungselement (10) innen am Randbereich (16) an den Schließmitteln (43) (10) anliegt.

6. Sicherungselement (10) nach einem der vorhergehenden Ansprüche,
**dadurch gekennzeichnet,**
**dass** der Randbereich (16), insbesondere mit dem Schließelement (17), an den Haltemitteln (23) oder Schließmitteln (43) derart anliegt, dass das Verschlusselement (20) durch einen Druck eines Benutzers in Richtung der Längsachse (34) auf das Sicherungselement (10), von der zweiten (II) in die erste Stellung (I) bringbar ist.

7. Sicherungselement (10) nach einem der vorhergehenden Ansprüche,
**dadurch gekennzeichnet,**
**dass** das Sicherungselement (10) hartes Material, insbesondere Hartgummi, Kunststoff, Holz oder Metall, insbesondere Blech, aufweist.

8. Sicherungselement (10) nach einem der vorhergehenden Ansprüche,
**dadurch gekennzeichnet,**
**dass** das Sicherungselement (10) derart an dem Verschlusselement (20) angeordnet ist, dass das Mittelstück (21) und die Haltemittel (23) relativ zum Sicherungselement (10) bewegbar sind.

9. Sicherungselement (10) nach einem der vorhergehenden Ansprüche, **dadurch gekennzeichnet, dass** das Sicherungselement (10) mit einem Teilstück (16.1) des Randbereichs (16) die Haltemittel (23) oder/und die Schließmittel (43) umgreift, so dass das Verschlusselement (20) dauerhaft an dem Sicherungselement (10) angeordnet ist.

10. Sicherungselement (10) nach Anspruch 9, **dadurch gekennzeichnet, dass** der Randbereich (16) eine Wölbung (16.2) aufweist, so dass die Haltemittel (23) in die zweiten Stellung (II) bewegbar sind.

11. Sicherungselement (10) nach einem der vorhergehenden Ansprüche,
**dadurch gekennzeichnet,**
**dass** das Sicherungselement (10) an einer Innenseite (11) des Sicherungselementes (10) durch zumindest ein Befestigungselement (40) an dem Verschlusselement (20) befestigt ist, wobei insbesondere das Befestigungselement (40) im Bereich des äußeren Umfangrandes des Mittelstücks (21) angeordnet ist.

12. Sicherungselement (10) nach einem der vorhergehenden Ansprüche, **dadurch gekennzeichnet, dass** ein Originalitätsverschluss (80, 85) über oder in dem Durchbruch (12) zum Erkennen eines erstmaligen Öffnens des Behälters (30) an dem Sicherungselement (10) angeordnet ist.

13. Sicherungselement (10) nach einem der vorhergehenden Ansprüche,
**dadurch gekennzeichnet,**
**dass** die in der ersten Stellung (I) zum Behälter (30) hinzeigende Seite des Mittelstücks (21) eine Dichtung (41) aufweist, wobei insbesondere die Dichtung (41) durch eine Halteplatte am Mittelstück (21) befestigt ist.

14. Behälter (30) mit einem Verschlusselement (20) und einem Sicherungselement (10) gemäß den vorhergehenden Ansprüchen.

15. Verfahren zum Öffnen eines Behälters (30) mit einem Verschlusselement (20), wobei das Verschlusselement (20) mit einem Mittelstück (21), das einen Betätigungsbereich (22) aufweist, und mit Haltemitteln (23) ausgestaltet ist, wobei das Verschlusselement (20) eine Öffnung (31) des Behälters (30), der eine Längsachse (34) aufweist, in einer ersten Stellung (I) verschließt und in einer zweiten Stellung (II) freigibt, wobei in der ersten Stellung (I) die Haltemittel (23) einen Formschluss mit dem Behälter (30) eingehen, und wobei das Verschlusselement (20) von der ersten in die zweite Stellung (I, II) gebracht wird, indem ein Druck auf den Betätigungsbereich (22) in Richtung des Behälters (30) ausgeübt wird, so dass die Haltemittel (23) den Formschluss freigeben, **dadurch gekennzeichnet, dass** der Druck nur durch einen Durchbruch (12) eines Sicherungselementes (10) ausgeübt wird.

16. Verfahren nach Anspruch 15, **dadurch gekennzeichnet, dass** es mit einem Sicherungselement gemäß einem der Ansprüche 1 bis 13 betrieben wird.

## Claims

1. A securing element (10) for a closing element (20), wherein the closing element (20) is configured to have a centre piece (21) which comprises an actuation zone (22) and holding means (23), wherein the closing element (20) closes an opening (31) of a container (30) which has a longitudinal axis (34), in a first position (I) and releases it in a second position (II),
**characterised in that**
wherein in the first position (I) the holding means (23) enter into a form fit with the container (30) and wherein the closing element (20) can be brought from the first into the second position (I, II) by a pressure acting on the actuation zone (22) in the direction of the container (30) so that the holding means (23) release the form fit,
and wherein the closing element (20) is disposed between the securing element (10) and the container (30) in the first position (I) and the securing element (10) has a passage (12) which is substantially disposed above the actuation zone (22) and a pressure can only be exerted on the actuation zone (22) through the passage (12).

2. The securing element (10) according to claim 1,
**characterised in that**
the passage (12) is configured to be long in the direction of the longitudinal axis (34) and/or is of small spatial dimensions perpendicular to the longitudinal axis (34).

3. The securing element (10) according to claim 1 or 2,
**characterised in that**
the securing element (10) has an edge zone (16) which in particular is directed at an angle to the holding means (23).

4. The securing element (10) according to any one of the preceding claims,
**characterised in that**
the edge zone (16) has a closing member (17), in particular an edge, a slope, a projection or a rounding.

5. The securing element (10) according to any one of the preceding claims,
**characterised in that**
the securing element (10) abuts against closing means (43) of the closing element (20), wherein the closing means (43) are formed by a part of the holding means (23) being bent outwards and wherein in particular the securing element (10) abuts against the closing means (43) (10) internally on the edge zone (16).

6. The securing element (10) according to any one of the preceding claims,
**characterised in that**
the edge zone (16), in particular with the closing member (17), abuts against the holding means (23) or closing means (43) in such a manner that the closing element (20) can be brought from the second (II) into the first position (I) by a pressure of a user on the securing element (10) in the direction of the longitudinal axis (34).

7. The securing element (10) according to any one of the preceding claims,
**characterised in that**
the securing element (10) comprises hard material, in particular hard rubber, plastic, wood or metal, in particular sheet metal.

8. The securing element (10) according to any one of the preceding claims,
**characterised in that**
the securing element (10) is disposed on the closing element (20) in such a manner that the centre piece (21) and the holding means (23) can be moved relative to the securing element (10).

9. The securing element (10) according to any one of the preceding claims,
**characterised in that**
the securing element (10) embraces the holding means (23) and/or the closing means (43) with a part piece (16.1) of the edge zone (16) so that the closing element (20) is disposed permanently on the securing element (10).

10. The securing element (10) according to claim 9,
**characterised in that**
the edge zone (16) has a curvature (16.2) so that the holding means (23) can be moved into the second position (II).

11. The securing element (10) according to any one of the preceding claims,
**characterised in that**
the securing element (10) is fastened on an inner side (11) of said securing element (10) by at least one fastening element (40) to the closing element (20), wherein in particular the fastening element (40) is disposed in the area of the outer circumferential edge of the centre piece (21).

12. The securing element (10) according to any one of the preceding claims,
**characterised in that**
a tamper-evident closure (80, 85) is disposed above or in the passage (12) to identify a first opening of the container (30) on the securing element (10).

13. The securing element (10) according to any one of the preceding claims,
**characterised in that**
the side of the centre piece (21) pointing towards the container (30) in the first position (I) has a seal (41), wherein in particular the seal (41) is fastened by a retaining plate on the centre piece (21).

14. A container (30) having a closing element (20) and a securing element (10) according to the preceding claims.

15. A method for opening a container (30) having a closing element (20), wherein the closing element (20) is configured to have a centre piece (21) which comprises an actuation zone (22) and holding means (23), wherein the closing element (20) closes an opening (31) of a container (30) which has a longitudinal axis (34), in a first position (I) and releases it in a second position (II), wherein in the first position (I) the holding means (23) enter into a form fit with the container (30) and wherein the closing element (20) is brought from the first into the second position (I, II) by exerting a pressure acting on the actuation zone (22) in the direction of the container (30) so that the holding means (23) release the form fit,
**characterised in that**
the pressure is only exerted through a passage (12) of a securing element (10).

16. The method according to claim 15,
**characterised in that**
it is operated with a securing element according to any one of claims 1 to 13.

## Revendications

1. Elément de sécurité (10) destiné à un élément d'obturation (20), ledit élément d'obturation (20) étant pourvu de moyens de retenue (23) et d'une pièce centrale (21) munie d'une zone d'actionnement (22), sachant que ledit élément d'obturation (20) obture, dans une première position (I), un orifice (31) d'un récipient (30) présentant un axe longitudinal (34), et libère ledit orifice dans une seconde position (II),
**caractérisé par le fait**
**que**, dans la première position (I), les moyens de retenue (23) coopèrent avec le récipient (30) par complémentarité de formes, l'élément d'obturation (20) pouvant être amené de la première à la seconde position (I, II) sous l'effet d'une pression exercée sur la zone d'actionnement (22) dans la direction dudit récipient (30), de telle sorte que lesdits moyens de retenue (23) neutralisent la coopération par complémentarité de formes, ledit élément d'obturation (20) étant interposé entre ledit élément de sécurité (10) et ledit récipient (30) dans ladite première position (I), sachant que ledit élément de sécurité (10) comporte une perforation (12) située pour l'essentiel au-dessus de ladite zone d'actionnement (22), et qu'une pression ne peut être exercée sur ladite zone d'actionnement (22) que par l'intermédiaire de ladite perforation (12).

2. Elément de sécurité (10) selon la revendication 1,
**caractérisé par le fait**
**que** la perforation (12) est de configuration allongée dans la direction de l'axe longitudinal (34) et/ou présente des cotes modestes, dans l'espace, perpendiculairement audit axe longitudinal (34).

3. Elément de sécurité (10) selon la revendication 1 ou 2,
**caractérisé par le fait**
**que** ledit élément de sécurité (10) comporte une région marginale (16) présentant, en particulier, une orientation coudée vers les moyens de retenue (23).

4. Elément de sécurité (10) selon l'une des revendications précédentes,
**caractérisé par le fait**
**que** la région marginale (16) comporte un élément de fermeture (17), en particulier une arête, un biseau, une saillie ou un arrondi.

5. Elément de sécurité (10) selon l'une des revendications précédentes,
**caractérisé par le fait**
**que** ledit élément de sécurité (10) est en applique contre des moyens de fermeture (43) de l'élément d'obturation (20), la formation desdits moyens de fermeture (43) résultant d'un cintrage, vers l'extérieur, d'une partie des moyens de retenue (23), sachant notamment que ledit élément de sécurité (10) est intérieurement en applique contre lesdits moyens de fermeture (43) au niveau de la région marginale (16).

6. Elément de sécurité (10) selon l'une des revendications précédentes,
**caractérisé par le fait**
**que** la région marginale (16) est notamment en applique par l'élément de fermeture (17) contre les moyens de retenue (23), ou contre les moyens de fermeture (43), de façon telle que l'élément d'obturation (20) puisse être amené de la seconde (II) à la première (I) position par une pression exercée sur ledit élément de sécurité (10), par un utilisateur, dans la direction de l'axe longitudinal (34).

7. Elément de sécurité (10) selon l'une des revendications précédentes,
**caractérisé par le fait**
**que** ledit élément de sécurité (10) comporte un matériau dur, notamment du caoutchouc dur, une matière plastique, du bois ou du métal, en particulier de la tôle.

8. Elément de sécurité (10) selon l'une des revendications précédentes,
**caractérisé par le fait**
**que** ledit élément de sécurité (10) occupe, sur l'élément d'obturation (20), une position telle que la pièce centrale (21) et les moyens de retenue (23) soient mobiles vis-à-vis dudit élément de sécurité (10).

9. Elément de sécurité (10) selon l'une des revendications précédentes,
**caractérisé par le fait**
**que** ledit élément de sécurité (10) ceinture les moyens de retenue (23) et/ ou les moyens de fermeture (43) par une zone partielle (16.1) de la région marginale (16), de telle sorte que l'élément d'obturation (20) soit implanté durablement sur ledit élément de sécurité (10).

10. Elément de sécurité (10) selon la revendication 9,
**caractérisé par le fait**
**que** la région marginale (16) présente un bombement (16.2), de telle sorte que les moyens de retenue (23) puissent être amenés à la seconde position (II).

11. Elément de sécurité (10) selon l'une des revendications précédentes,
**caractérisé par le fait**
**que** ledit élément de sécurité (10) est fixé à l'élément d'obturation (20) par l'intermédiaire d'au moins un élément de fixation (40), sur une face intérieure (11) dudit élément de sécurité (10), ledit élément de fixation (40) étant notamment disposé dans la région du bord périphérique extérieur de la pièce centrale (21).

12. Elément de sécurité (10) selon l'une des revendications précédentes,
**caractérisé par le fait**
**qu'**une fermeture inviolable (80, 85) est disposée sur ledit élément de sécurité (10), au-dessus de la perforation (12) ou dans cette dernière, en vue de repérer une première ouverture du récipient (30).

13. Elément de sécurité (10) selon l'une des revendications précédentes,
**caractérisé par le fait**
**que** le côté de la pièce centrale (21) qui pointe vers le récipient (30), dans la première position (I), est muni d'une garniture d'étanchement (41), sachant notamment que ladite garniture d'étanchement (41) est fixée à ladite pièce centrale (21) par l'intermédiaire d'une platine de retenue.

14. Récipient (30) équipé d'un élément d'obturation (20) et d'un élément de sécurité (10) conformes aux revendications précédentes.

15. Procédé d'ouverture d'un récipient (30) doté d'un élément d'obturation (20), ledit élément d'obturation (20) étant pourvu de moyens de retenue (23) et d'une pièce centrale (21) munie d'une zone d'actionnement (22), sachant que ledit élément d'obturation (20) obture, dans une première position (I), un orifice (31) dudit récipient (30) présentant un axe longitudinal (34), et libère ledit orifice dans une seconde position (II), sachant que, dans la première position (I), les moyens de retenue (23) coopèrent avec ledit récipient (30) par complémentarité de formes, l'élément d'obturation (20) pouvant être amené de la première à la seconde position (I, II) sous l'effet d'une pression exercée sur la zone d'actionnement (22) dans la direction dudit récipient (30), de telle sorte que lesdits moyens de retenue (23) neutralisent la coopération par complémentarité de formes,
**caractérisé par le fait**
**que** la pression est exercée uniquement par l'intermédiaire d'une perforation (12) d'un élément de sécurité (10).

16. Procédé selon la revendication 15,
**caractérisé par le fait**
**qu'**il est mis en oeuvre au moyen d'un élément de sécurité conforme à l'une des revendications 1 à 13.
